# EUROPÄISCHE PATENTSCHRIFT

(11) **EP 2 782 762 B1**
(45) Veröffentlichungstag und Bekanntmachung des Hinweises auf die Patenterteilung: **22.06.2016**
(21) Anmeldenummer: 12783111.3
(22) Anmeldetag: 18.10.2012
(51) Int. Cl.: B41J 11/00, B41J 3/407

(54) **VORRICHTUNG ZUM AUFBRINGEN VON AUSSTATTUNGEN AUF BEHÄLTER**
DEVICE FOR APPLYING IMAGES TO CANS
DISPOSITIF POUR IMPRIMER DES IMAGES SUR CANNETTES

(30) Priorität: 23.11.2011 DE 102011119169
(43) Veröffentlichungstag der Anmeldung: 01.10.2014
(73) Patentinhaber: KHS GmbH, 44143 Dortmund (DE)
(72) Erfinder: PRECKEL, Katrin, 45892 Gelsenkirchen (DE); REINIGER, Markus, 41238 Mönchengladbach (DE); SCHACH, Martin, 44799 Bochum (DE)
(86) Internationale Anmeldenummer: PCT/EP2012/004360
(87) Internationale Veröffentlichungsnummer: WO 2013/075774

(56) Entgegenhaltungen:
- EP-A2- 0 341 400
- WO-A1-2009/052890
- WO-A1-2009/060930
- DE-A1- 2 552 171
- US-A- 3 368 482
- US-A1- 2011 179 959

## Beschreibung

Die Erfindung bezieht sich auf eine Vorrichtung gemäß Oberbegriff Patentanspruch 1.

Verfahren und Vorrichtungen zum Erzeugen von Ausstattungen oder Ausstattungsmerkmalen durch Bedrucken von Behältern an ihrer Behälteraußenfläche sind bekannt (WO 2009/052890 A1). Es ist hierbei insbesondere auch bekannt, den jeweiligen vorzugsweise mehrfarbigen Aufdruck durch berührungsloses Drucken zu erzeugen, beispielsweise unter Verwendung von nach dem Tintenstrahl- oder Ink-Jet-Prinzip arbeitenden digitalen Druckköpfen, von denen dann jeder mehrere Düsen zum Ausbringen der Druckfarbe oder Drucktinte aufweist, die elektrisch individuell ansteuerbar sind.

Obwohl das direkte Bedrucken von Behältern u.a. hinsichtlich der Flexibilität des Druckbildes und dessen Gestaltung und/oder Änderung und auch hinsichtlich der Kosten erhebliche Vorteile bietet, besteht aber das Problem, dass beim Recyceln derartiger Behälter Behältermaterial zusammen mit der Druckfarbe in das Recylingmaterial gelangt, was zu einer unerwünschten Kontaminierung des recycelten Materials führt. Um dieses Problem zu lösen, wurde bereits vorgeschlagen (WO 2010/048119 A1), auf die Außenfläche des jeweiligen Behälters eine zusätzliche Zwischen- oder Basisschicht dort aufzubringen, wo der spätere Aufdruck auf erfolgen soll, d.h. auf diese Basisschicht wird dann in einem oder mehreren weiteren Behandlungsschritten der beispielsweise mehrfarbige Aufdruck aufgebracht. Das Aufbringen des die Basisschicht bildenden Materials erfolgt im bekannten Fall durch Aufsprühen, was u.a. insbesondre auch bei großflächigen Aufdrucken zeitaufwändig ist und durch versprühtes oder verspritztes Basisschichtmaterial zu einer Belastung der Umgebung führt.

Die jeweilige Ausstattung besteht damit letztlich aus der Basisschicht und dem Aufdruck. Mit der Basisschicht wird nicht nur eine Verbesserung der Haftung des Aufdrucks erreicht, sondern es besteht dann auch die Möglichkeit, das Material für die Basisschicht (Basisschichtmaterial) und die Druckfarben bzw. Drucktinten unter Berücksichtigung des Materials der Behälter so zu wählen, dass die Haftung zwischen dem Aufdruck und der Basisschicht größer ist als die entsprechende Haftung zwischen der Basisschicht und dem Behälter. Die Haftung zwischen der Basisschicht und dem Behälter ist so gewählt, dass während des gesamten Behälterzyklus und auch bei einer eventuellen Wiederverwendung der Behälter sich die Basisschicht mit dem Aufdruck nicht von dem jeweiligen Behälter löst, beim Recyceln aber die Basisschicht zusammen mit dem an ihr weiterhin haftenden Aufdruck von den Behältern bzw. von deren Wand abgelöst werden kann. Dieses Ablösen erfolgt dann z.B. mechanisch und/oder mit einem geeigneten flüssigen Medium usw. Als Basisschichtmaterial eignen sich beispielsweise Polyolefine oder andere Monomere, insbesondere auch durch Behandlung mit UV-Licht oder UV-Strahlung vernetzbare Kunststoffe oder Polymere. Insgesamt ist bei gekannten Lösungen problematisch, dass die verwendeten Fluide der Basisschichten, Coatings, Finishing, etc. in der Regel sehr dünnflüssig sind, also eine geringe Viskosität aufweisen, so dass deren Handling und Verwendung bei sehr hohen Maschinengeschwindigkeiten bzw. Transportgeschwindigkeiten aufgrund der Vernebellung und Ablösung bisher nicht eingesetzt wird.

Aufgabe der Erfindung ist es, eine Vorrichtung oder Anlage zum Aufbringen aufzuzeigen, mit der eine vereinfachtes Aufbringen des die Basisschicht bildenden Basisschichtmaterials und damit auch der jeweiligen Ausstattung auf die Behälter umweltschonend und großflächig, auch mit hoher Leistung möglich ist. Zur Lösung dieser Aufgabe ist eine Vorrichtung entsprechend dem Patentanspruch 1 ausgebildet.

Der besondere Vorteil der Erfindung besteht darin, dass die Applikation mittels Transferelement oder -pad, insbesondere eines von der Rückseite angeströmten Transferelement oder -pads vorgenannte Verschmutzungsproblematik vollständig löst. Dabei ist der Einsatz eines Transferelementes deutlich wirtschaftlicher als z.B. der Einsatz zusätzlicher Druckköpfe. Dabei wird das aufzutragende Fluid von der Beschichtungseinrichtung über umlaufende und die Transferschicht trangende Transferelemente (14, 21) übertragen. Hierbei wird der jeweilige Behälter, z.B. die Flasche, zum Aufbringen der Basisschicht oder des diese Schicht bildenden Basisschichtmaterials abgewälzt, vorzugsweise schlupffrei. Diese Abwälzen kann erfolgt in der Regel dadurch, dass das Transferelement und der jeweilige Behälter sich aneinander abwälzen. Dabei erfolgt idealerweise keine unmittelbarer berührender Kontakt der Elemente Behälter und Transferschicht, sondern die im Bereich größter Annäherung von Behälter und Transferschicht oder Transferfläche anhaftende Flüssigkeit, bildet eine fluidische Brücke.

Die Transferschicht ist um eine Achse, beispielsweise um eine Dreh- oder Schwenkachse des Transferelementes konvex gekrümmt, vorzugsweise kreiszylinderförmig konvex. Dabei ist insbesondere das Transferelement ein an seiner vorzugsweise kreiszylinderförmigen Außenfläche die Transferschicht bildendes walzen- oder ringartiges Element.

"Behälter" sind im Sinne der Erfindung insbesondere Dosen, Flaschen, Tuben, Pourches, jeweils aus Metall, Glas und/oder Kunststoff, aber auch andere Packmittel, die zum Abfüllen von flüssigen oder viskosen Produkten geeignet sind. Behälter im Sinne der Erfindung sind insbesondere solche aus Kunststoff, beispielsweise aus PET (Polyethylenterephthalat).

Der Ausdruck "im Wesentlichen" bzw. "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen.

Die Erfindung wird im Folgenden anhand der Figuren an Ausführungsbeispielen näher erläutert. Es zeigen:
Fig. 1 in schematischer Darstellung und im Schnitt die Behälterwand eines Behälters sowie eine auf die Außenfläche der Behälterwand aufgebrachte Ausstattung bestehend aus einer Trenn- oder Basisschicht und aus einem Aufdruck;
Fig. 2 in vereinfachter schematischer und perspektivischer Darstellung eine Vorrichtung bzw. Anlage zum Aufbringen der Ausstattung in Form eines Mehrfach- oder Mehrfarbendrucks auf die Behälter;
Fig. 3 in schematischer Darstellung die Vorrichtung bzw. Anlage der Figur 2 in Draufsicht;
Fig. 4 in schematischer Darstellung und in Draufsicht einen Transport- oder Förderweg der Behälter durch die Vorrichtung bzw. Anlage der Figur 2;
Fig. 5 in vereinfachter schematischer Darstellung eine Beschichtungseinrichtung einer Behandlungsstation zum Aufbringen der Basisschicht auf die Behälter;
Fig. 6, 7 und 8 jeweils in vereinfachter perspektivischer Darstellung eine Beschichtungseinrichtung einer Behandlungsstation zum Aufbringen der Basisschicht auf die Behälter bei unterschiedlichen Ausführungsformen der Erfindung.

In den Figuren sind 1 Behälter in Form von Flaschen, vorzugsweise in Form von Flaschen aus Kunststoff, beispielsweise aus PET, die in einer den Figuren mit 2 bezeichneten Anlage oder Vorrichtung an der Außenseite ihrer Behälterwand 3 mit einer Behälterausstattung 4 durch Bedrucken versehen werden. Die Behälterausstattung 4 besteht aus einer Basisschicht 5, die auch als Druckträgerschicht bezeichnet werden kann, unmittelbar auf die Behälterwand 3 aufgebracht ist, sowie aus einem auf die Basisschicht 5 aufgebrachten Aufdruck 6 in Form eines Mehrfarbendrucks.

Die Basisschicht 5 dient u.a. dazu, die Haftung des Aufdrucks 6 bzw. der diesen Aufdruck bildenden und durch die verwendeten Druckfarben oder Drucktinte erzeugten Druckpunkte auf der Behälterwand 3 zu verbessern bzw. das Behälter- oder Flaschenmaterial von dem Druckbild zu entkoppeln, so dass für die Formulierung der Tinte von einer einheitlichen Oberflächenqualität ausgegangen werden kann. Weiterhin dient die Basisschicht aber dazu, Leistungsmerkmale der Tinte zu übernehmen, zum Beispiel hinsichtlich der Recyclingfähigkeit, um bspw. beim Recyceln des jeweiligen Behälters 1 die Ausstattung, d.h. die Basisschicht 5 zusammen mit dem Aufdruck 6 problemlos von dem betreffenden Behälter zu lösen, beispielsweise in einem Treib-Sink-Verfahren, bei dem die Bestandteile des geschredderten oder zerkleinerten Behälters 2 in eine Trennflüssigkeit eingebracht und durch diese die Bestandteile der Behälterausstattung 4 von dem Material der Behälterwand getrennt und zugleich auch in der Trennflüssigkeit oder in einer weiteren Flüssigkeit durch Aufschwimmen von den geschredderten Bestandteilen des Behältermaterials getrennt werden können.

Die Materialwahl für die Basisschicht 5 und den Aufdruck 6 bzw. für die für diesen Aufdruck verwendeten Druckfarben oder Drucktinten ist dabei unter Berücksichtigung des Materials der Behälter 1 u.a. so gewählt, dass die Haftung oder Haftfestigkeit zwischen dem Aufdruck und der Basisschicht 5 größer ist als die Haftung oder Haftfestigkeit zwischen der Basisschicht 5 und der Behälterwand 3 und dass vorzugsweise die Gesamtdichte der Ausstattung 5 kleiner ist als die Dichte des Materials der Behälterwand 3. Weiterhin sind die Materialien so gewählt, dass die Haftung des Aufdrucks 6 auf der Basisschicht 5 und die Haftung der Basisschicht 5 auf der Behälterwand 3 ausreichend groß sind, sodass während des gesamten Behälterzyklus und insbesondere auch bei einer eventuellen Wiederverwendung der Behälter 1 eine Trennung nicht erfolgt. Weiterhin ist das Material für die Basisschicht 5 auch so gewählt, dass diese eine ausreichende Flexibilität besitzt, um Verformungen des jeweiligen Behälters 1 folgen zu können.

Als Material für die Basisschicht 5 eigenen sich beispielsweise Polyolefine oder andere Monomäre. Der Aufdruck 6 wird bevorzugt durch berührungsloses Bedrucken erzeugt, und zwar unter Verwendung von mehreren, jeweils einen Farbsatz des mehrfarbigen Aufdrucks 6 erzeugenden Druckköpfen, die nach dem Ink-Jet-Verfahren arbeiten und jeweils eine Vielzahl von elektrisch ansteuerbaren Düsen zum Ausbringen der Druckfarbe bzw. Drucktinte aufweisen.

Im Detail besteht die Anlage 2 aus mehreren in einer Behältertransportrichtung A aneinander anschließenden Modulen 7.1 - 7.8, wobei sämtliche Module jeweils auf einer beispielsweise identischen Grundeinheit 8 einen um eine vertikale Modul- oder Maschinenachse MA umlaufend antreibbaren Rotor aufweisen, der an seinem Umfang mit einer Vielzahl von Behälteraufnahmepositionen bzw. Behandlungspositionen 10 versehen ist. Letztere sind der Funktion des jeweiligen Moduls 7.1 - 7.8 an diesem entsprechend ausgebildet. Währen des Betriebes der Anlage 2 sind die Rotoren 9 synchron, aber gegenläufig derart angetrieben, dass immer dann, wenn eine Behandlungspositionen 10 eines Rotors einen Anschluss- oder Übergabebereich des benachbarten Rotors 9 erreicht hat, an dem benachbarten Rotor ebenfalls eine Behandlungsposition 10 zur Aufnahme oder Abgabe eines Behälters 1 bereitsteht. Die Rotoren 9 schließen transportmäßig aneinander an und bilden entsprechend der Figur 4 eine mäanderartige Behältertransportstrecke 11, auf der die Behälter 1 in der Behältertransportrichtung A von einer Behälteraufgabe 2.1 an eine Behälterabgabe 2.2 bewegt werden.

Bei der dargestellten Ausführungsform bildet das Modul 7.1 beispielsweise ein Einlaufmodul, über welches die Behälter 1 der Behältertransportstrecke 11 zugeführt werden. Grundsätzlich besteht aber die Möglichkeit, dass in diesem ersten Modul bereits eine das Bedrucken fördernde Vorbehandlung der Behälter 1 erfolgt. In dem Modul 7.2 erfolgt das Aufbringen der jeweiligen Basisschicht 5 auf die Außenfläche der Behälterwand 3 mittels der gemeinsam mit den Behältern 1 umlaufenden Transferelemente 14. Die weiteren, in Behältertransportrichtung A folgenden Module 7.3 - 7.7 sind als Druckmodule ausgebildet, wobei in jedem Modul bzw. an den Behandlungspositionen 10 ihrer Rotoren 9 jeweils ein Farbsatz des mehrfarbigen Aufdrucks 6 auf die Behälter 1 bzw. auf die Basisschicht 5 aufgebracht wird. Ein Teil der Module 7.3 - 7.7 bzw. die Behandlungspositionen 10 an den dortigen Rotoren 9 dienen auch zum Trocknen bzw. Vernetzen der den jeweiligen Aufdruck 6 bildenden Druckfarbe oder Drucktinte. Das Modul 7.8 bildet das Auslaufmodul, mit dem die bedruckten Behälter an den Behälterauslauf 2.1 sowie an eine daran anschließende Förderstrecke gefördert werden. Die Fördereinrichtungen zum Zuführen und Abführen der Behälter in bzw. aus der Anlage sowie auch die Rotoren 9 bzw. deren Behandlungspositionen 10 sind so ausgeführt, dass die Behälter 1 dort im Bereich ihrer oberen Behälteröffnung hängend gehalten sind. Gleichermaßen könnten die Behälter auf einem Tragteller stehen und mittels einer Zentriertulpe gehalten sein.

Das Bedrucken der Behälter 1 in den als Druckmodule ausgebildeten Modulen bzw. an den dortigen Behandlungspositionen 10 erfolgt berührungslos mit nach dem Ink-Jet-Verfahren arbeitenden Druckköpfen, von denen jeweils wenigstens einer an jeder Behandlungsposition 10 vorgesehen ist. Die Besonderheit der Erfindung besteht in der Ausbildung des Moduls 7.2 bzw. der Behandlüngspositionen 10, an denen das Aufbringen der Basisschicht 5 durch Aufwalzen bzw. eines Coating-Moduls, hier ggf.

Modul 7.7, bei welchem mit einem analogen Verfahren eine abschließende Versiegelung, Lackierung oder dergleichen des Druckbildes erfolgt. Solch ein Coating-Modul wird nachfolgend nicht gesondert beschrieben oder genannt, da es grundsätzlich analog aufgebaut ist bzw. analog betrieben wird.

Die Figur 5 zeigt in schematischer Einzeldarstellung und in Draufsicht eine Auftrag- oder Beschichtungseinrichtung 12 einer Behandlungsposition 10 des Moduls 7.2, zusammen mit einer Teildarstellung eines Behälters 1, und zwar während des Aufbringens des die Basisschicht 5 bildenden flüssigen oder fließfähigen Basisschichtmaterials. Jede Behandlungsposition 10 des Moduls 7.2 ist mit einer eigenständigen Beschichtungseinrichtung 12 ausgebildet.

Die Beschichtungseinrichtung 12 umfasst u.a. einen Träger 13, der um eine parallel zur Maschinenachse MA orientierte Trägerachse TA des Moduls 7.2 antreibbar ist (Pfeil B), und zwar synchron mit der Drehbewegung des Rotors 9. Um die Trägerachse TA in gleichmäßigen Winkelabständen verteilt und in dem selben radialen Abstand von dieser Trägerachse TA sind am Träger 13 mehrere segmentartige Transferelemente 14 jeweils um eine Achse PA parallel zur Maschinenachse MA und zur Trägerachse TA schwenkbar gelagert. Die Transferelemente 14 sind jeweils an ihrer bezogen auf die Trägerachse TA radial außenliegenden Seite mit einer Transferschicht 15 ausgebildet, die Teil einer Kreiszylinderfläche um eine parallel zu den Achsen MA, TA und PA verlaufenden Achse ist. Bei in Richtung des Pfeils B umlaufend angetriebenen Träger 13 wird jede Transferelement 14 mit seiner Transferschicht 15 zunächst an einer Station 16 vorbei bewegt, mit der das die Basisschicht 5 bildende Basisschichtmaterial mit einer definierten Schichtdicke und einer definierten Breite (in Richtung der Achse PA) sowie mit einer definierten Länge (in Drehrichtung B) auf die Transferschicht 15 aufgebracht wird. Die Station 16 weist hierfür eine um eine Achse parallel zur Maschinenachse MA umlaufend angetriebene Trommel 17 auf, die ähnlich der Leimtrommel eines Etikettieraggregates an einer nicht dargestellten Station mit einem gleichmäßigen, die erforderliche Schichtdicke aufweisenden Auftrag des Basisschichtmaterials versehen wird. Die Transferelemente 14 wälzen sich mit ihrer Transferschicht 15 schlupffrei oder im Wesentlichen schlupffrei an der Trommel 17 ab, und zwar auch durch entsprechende Ansteuerung ihrer Schwenkbewegung um die Achsen PA. Jedes so an seiner Transferschicht 15 mit dem Auftrag des Basisschichtmaterials versehenes Transferelement 14 gelangt dann mit dem rotierenden Träger 13 an eine Übergabeposition 18, an der das Basisschichtmaterial von der Transferschicht 15 auf die Außenfläche der Behälterwand 3 des bereitstehenden Behälters 1 übertragen wird, und zwar durch Aufwalzen. Hierfür werden bei in Richtung des Pfeils B kontinuierlich umlaufendem Träger 13 der Behälter 1 um seine vertikale Behälterachse in Richtung des Pfeils C gedreht und das betreffende Transferelement 14 um die Achse PA gesteuert derart geschwenkt bzw. gedreht, dass sich der Behälter 1 mit der Außenfläche seiner Behälterwand 3 schlupffrei oder im Wesentlichen schlupffrei auf der Transferschicht 15 abwälzt und hierdurch das Basisschichtmaterial mit der für die Basisschicht 5 erforderlichen Dicke auf die Behälterwand 3 aufgebracht wird. Die Beschichtungseinrichtung 12 weist weiterhin eine Station 19 zum Trocknen bzw. Aushärten oder Vernetzen der Basisschicht 5 auf, beispielsweise durch Erwärmen, z.B. durch Infrarot-Wärmestrahlung und/oder durch UV-Licht.

Wird als Basisschichtmaterial ein flüssiges Material verwendet, so sind die Transferelemente 14 an ihren Transferschichten 15 jeweils mit einem weichen und saugfähigen, beispielsweise mit einem schwammartigen Material ausgebildet und das Aufbringen des Basisschichtmaterials erfolgt durch leichtes Überstreichen der Außenfläche der Behälterwand 3 mit der sich dort abwälzenden Transferschicht 15 und ohne oder im Wesentlichen ohne Krafteinwirkung der Transferschicht auf den Behälter 1.

In einer bevorzugten Ausführung der Beschichtungseinrichtung 12 sind die Transferschichten 15 jeweils Segmente eines gedachten, die Achse TA konzentrisch umschließenden Kreiszylinders, sodass dann eine gesteuerte Schwenkbewegung der Transferelemente 14 um die Achsen PA nicht erforderlich ist.

Die Figur 6 zeigt eine Beschichtungseinrichtung 12a, die anstelle der Beschichtungseinrichtung 12 an jeder Behandlungsposition 10 des Moduls 7.2 vorgesehen ist. Die Beschichtungseinrichtung 12a umfasst wiederum einen um die Trägerachse TA synchron mit der Drehbewegung des Rotors 9 in Richtung des Pfeils B angetriebenen Träger 20, an welchem um die Achse TA in gleichmäßigen Winkelabständen versetzt mehrere segmentartige Auftrags- und Transferelemente 21 vorgesehen sind, die jeweils bezogen auf die Achse TA radial außen liegend eine Transferschicht 22 zum Übertragen des Basisschichtmaterials auf den sich an dieser Transferschicht 21 abwälzenden Behälter 1 bilden. Die Transferschichten 22 sind bei dargestellten Ausführungsform jeweils radial außen an einer Dämpf- und Pufferschicht 23 aus einem weichen, elastischen und sauffähige sowie auch durchlässigen Material angeordnet, welches auf einem Transferschichtenträger 24 vorgesehen ist, der zumindest an seiner bezogen auf die Achse TA radial außenliegenden Seite eine um die Achse TA gekrümmte Teilkreiszylinderfläche bildet, sodass auch die Transferschicht 22 entsprechend gekrümmt ist.

Der Transferschichtenträger 24 besteht aus einem Material mit ausreichender Festigkeit, beispielsweise aus Metall (Sintermetall) oder Keramik (Sinterkeramik) und ist porös oder mit einer Vielzahl von Durchbrüchen oder Mikroöffnungen derart ausgebildet, dass sich innerhalb des Transferschichtenträgers 24 eine gleichmäßige Druckverteilung für das unter Druck durch den Transferschichtenträger 24 geförderte Basisschichtmaterial sowie insbesondere auch eine gleichmäßige Verteilung des Basisschichtmaterial in der Dämpf- und Pufferschicht 23 ergibt, d.h. diese Schicht möglichst gleichmäßig mit dem flüssigen Basisschichtmaterial getränkt ist.

An der Dämpf- und Pufferschicht 23 abgewandten Seite des Transferschichtenträgers 24 bzw. der diesen Träger bildenden ringsegmentförmigen Wand ist das Transferelement 21 mit einer Versorgungs- oder Pufferkammer 25 versehen, und zwar zur Aufnahme eines Puffervolumens des flüssigen, Basisschichtmäterials. Bezogen auf die Achse TA radial außen liegend ist der Innenraum der Versorgungs- oder Pufferkammer 25 durch den Transferschichtenträger 24 begrenzt, sodass das Basisschichtmaterial aus der Versorgungs- oder Pufferkammer 25 unter Druck durch den Transferschichtenträger 24 in die Dämpf- und Pufferschicht 23 gefördert werden kann. Weiterhin ist der Innenraum der Versorgungs- oder Pufferkammer 25 über eine Leitung 26 mit einer Quelle zum Zuführen des Basisschichtmaterials unter Druck sowie mit einer Leitung 27 zum Rückführen von überschüssigem Basisschichtmaterial an diese Quelle verbunden, von der in der Figur 5 lediglich eine Druck- oder Förderpumpe 28 gezeigt ist.

In der Versorgungs- oder Pufferkammer 25 ist Weiterhin eine elektrische Heizung 29 vorgesehen, mit der das dortige Basisschichtmaterial temperaturgeregelt auf einer für die Beschichtung optimalen Temperatur gehalten wird, so dass sich gleichbleibende Bedingungen oder Parameter ergeben. Die Heizung 29 kann bei entsprechender Dimensionierung auch dazu verwendet werden, um das Transferelement 21 am Ende einer Produktionsphase durch Hitzeeinwirkung bzw. pyrolytisch zu reinigen. Die elektrischen Anschlüsse der Heizung 29 und ebenso die Leitungen 26 und 27 sind über wenigstens einen Drehverteiler 30 geführt, sodass die Quelle für das Basisschichtmaterial sowie Einrichtungen zur Ansteuerung und/oder Regelung der Heizung 29 für sämtliche Behandlungspositionen 10 des Moduls 7.2 gemeinsam in der zugehörigen Grundeinheit 8 untergebracht werden können.

Das Aufbringen der Basisschicht erfolgt an der Beschichtungseinrichtung 12a durch Aufwalzen, d.h. dadurch, dass sich der an einem Behälterträger 31 hängend gehaltene und mit diesen Behälterträger um die vertikale Behälterachse gedrehte Behälter 1 an der jeweiligen, in Richtung des Pfeils B umlaufenden Transferschicht 22 schlupffrei oder im Wesentlichen schlupffrei abwälzt, und zwar durch leichtes Überstreichen der Außenfläche der Behälterwand 3 mit der Transferschicht 22 und ohne oder im Wesentlichen ohne Krafteinwirkung der Transferschicht 22 auf den Behälter 1. Auch die Beschichtungseinrichtung 12a weist wiederum eine, allerdings nicht dargestellte Station zum Trocknen oder Aushärten der aufgebrachten Basisschicht 5 auf.

Die Figur 7 zeigt als weitere Ausführungsform eine Beschichtungseinrichtung 12b, die zum Aufbringen der Basisschicht 5 jeweils an den Behandlungspositionen 10 des Moduls 7.1 vorgesehen ist und in wesentlichen Elementen mit der Beschichtungseinrichtung 12a übereinstimmt, sodass in den Figuren 6 und 7 für solche Elemente, die konstruktiv und/oder funktional den Elementen der Figur 5 entsprechen, die selben Bezugsziffern wie in der Figur 5 verwendet sind. Die Beschichtungseinrichtung 12b unterscheidet sich von der Beschichtungseinrichtung 12a aber u.a. dadurch, dass an dem jeweiligen, dem Transferelement 21 der untere Rand der Dämpf- und Pufferschicht 23 und der den Transferschichtenträger 24 bildenden ringsegmentförmigen Wand gegen ein Ringsegment 32 anliegen, welches aus einem porösen Material, beispielsweise aus Metall oder Keramik mit einer Vielzahl von Mikroporen oder Mikroöffnungen besteht. Das Ringsegment 32 bildet den Einlass einer Sammelkammer 33 und mit dieser eine Drainageeinheit zum Sammeln und Rückführen von Basisschichtmaterial aus der Dämpf- und Pufferschicht 23 und aus dem Transferschichtenträger 24 während des Betriebes der Anlage 2, aber auch nach dem Abschalten dieser Anlage. Die Sammelkammer 33 ist hierfür über eine Leitung 34 und eine Förderpumpe 35 mit einer Kammer 36 verbunden, an die auch die Pumpe 28 angeschlossen ist und die beispielsweise die in der Grundeinheit 8 untergebrachte Quelle für das Basisschichtmaterial oder aber ein am Rotor 5 vorgesehener Zwischenspeicher für dieses Material ist. Die Leitung 34 ist ebenfalls über wenigstens einen Drehverteiler geführt.

Die Beschichtungseinrichtung 12b ist weiterhin mit einem Sensor 37, beispielsweise Laser-Sensor zur Distanz- oder Belegungsmessung ausgebildet, d.h. der Sensor 37 liefert z.B. ein von dem Abstand zwischen der Behälteraußenfläche und der Transferschicht 22 und/oder ein von der elastischen Verformung der Dämpf- und Pufferschicht 23 durch den Behälter 1 abhängiges Signal, mit dem z.B. die Zustellung der Beschichtungseinrichtung 12a in Bezug auf den jeweiligen Behälter 1 zur Erzielung des kraftlosen oder im Wesentlichen kraftlosen Aufbringens des Beschichtungsmaterial gesteuert und/oder das ordnungsgemäße Aufbringen der Basisschicht 5 überwacht wird.

Die Figur 8 zeigt in Teildarstellung das Transferelement 21 einer Beschichtungseinrichtung 12c, die sich von der Beschichtungseinrichtung 12b im Wesentlichen nur dadurch unterscheidet, dass das den Einlass in die Sammelkammer 33 bildende Ringsegment 32 lediglich unterhalb der Dämpf- und Pufferschicht 23 vorgesehen ist, über das Ringsegment 32 und die Sammelkammer 33 bei dieser Ausführungsform also lediglich überschüssiges oder nicht benötigtes Basisschichtmaterial aus der Dämpf- und Pufferschicht 23 abgeführt wird, d.h. das Ringsegment 32 und die Sammelkammer 33 eine Drainage für die Dämpf- und Pufferschicht 23 bilden. In der Figur 7 ist mit 38 das von der Transferschicht 22 bereitgestellte Basisschichtmaterial schematisch angedeutet.

In einer nicht dargestellten Weiterentwicklung ist an oder für das Transferelement 21 eine Verschlusskappe oder -kapsel für Reinigungszyklen vorgesehen, mittels welcher ein geschlossener Ablaufraum oder -spalt vor der Transferschicht 22 geschaffen werden kann. Ein Reinigungs- oder Lösungsmittel kann nach dem Anbringen oder Verschließen der Transferschicht 22 über die Leitung 27 durch die Schichten 24 und 23 gespült werden und wird über den so gebildeten Ablaufraum oder -spalt und nachfolgend die Sammelkammer 33 mittels den Pumpen 28 und 35 im Kreis geführt bzw. abgeleitet. Diese Verschlusskappe oder -kapsel ist dabei idealerweise als automatisch verschenk- oder verfahrbares Element ausgebildet. Der Einsatz der Vakuumpumpe 35 ist nicht zwingend nötig, deren Einsatz vermindert aber den Verlust von Lösungs- oder Reinigungsmittel, da gezielt in der Ableitung ein Unterdruck eingestellt werden kann, wodurch sich weiterhin der Konstruktive Aufwand für die Abdichtung der Verschlusskappe oder -kapsel verringert.

Die Erfindung wurde voranstehend an Ausführungsbeispielen beschrieben. Es versteht sich, dass zahlreiche Abwandlungen und Änderungen möglich sind. So wurde vorstehend davon ausgegangen, dass die Transferschichten 15 und 24 jeweils an Transferelementen 14 bzw. 21 in Form von Segmenten ausgebildet sind. Selbstverständlich besteht auch die Möglichkeit, dass die jeweilige Beschichtungseinrichtung 12, 12a, 12b und 12c eine durchgehende, ringförmige, beispielsweise die Achse TA des jeweiligen Trägers 13 bzw. 20 umschließende Transferschicht aufweist, und zwar insbesondere dann, wenn der Auftrag des Basisschichtmaterials derart erfolgt, dass die Basisschicht den jeweiligen Behälter an einem Behälteraußenbereich vollständig umschließt.

Weiterhin besteht auch die Möglichkeit, die Basisschicht 5 mehrschichtig mit mehreren Einzelschichten auszubilden, wobei dann bei der Vorrichtung 2 jede Einzelschicht an unterschiedlichen Modulen erzeugt wird. Wie vorstehend genannt, kann analog eine Versiegelung oder eine Coating angebracht werden, so dass der Begriff der "Basisschicht" hier nicht einschränkend zu verstehen ist, sondern allgemein als "Beschichtung" verstanden werden muss.

### Bezugszeichenliste

- 1: Behälter
- 2: Vorrichtung oder Anlage
- 2.1: Behältereinlauf
- 2.2: Behälterauslauf
- 3: Behälterwand
- 4: Behälterausstattung
- 5: Basisschicht, Beschichtung
- 6: Aufdruck
- 7.1 - 7.8: Modul
- 8: Grundeinheit
- 9: Rotor
- 10: Behandlungsposition
- 11: Behältertranspörtstrecke durch die Anlage 2
- 12, 12a, 12b, 12c: Beschichtungseinrichtung zum Aufbringen des Basisschichtmaterials
- 13: Träger
- 14: Transferelement
- 15: Transferschicht
- 16: Station
- 17: Trommel
- 18: Übergabeposition
- 19: Station zum Aushärten und/oder Vernetzen der Basisschicht
- 20: Träger
- 21: Transferelement
- 22: Transferschicht
- 23: Pufferschicht
- 24: Transferschichtenträger
- 25: Versorgungs- oder Pufferkammer
- 26,27: Leitung
- 28: Pumpe
- 29: elektrische Heizung
- 30: Drehverteiler
- 31: Behälterträger
- 32: Ringsegment
- 33: Sammelkammer
- 34: Leitung
- 35: Pumpe
- 36: Kammer
- 37: Sensor
- 38: Basisschichtmaterial
- A: Behältertransportrichtung
- B: Drehrichtung des Trägers 13 bzw. 20
- C: Drehrichtung des Behälters
- TA: Drehachse des Trägers 13 bzw. 20
- PA: Schwenkachse der Transferelemente 14
- MA: Maschinen- oder Rotorachse

## Patentansprüche

1. Vorrichtung zum Aufbringen von Ausstattungen (4) auf Behälter durch digitales Bedrucken, mit einem Behältertransportsystem (7.1 - 7.8), mit wenigstens einer Behandlungsposition (10) an dem Behältertransportsystem (7.1 - 7.8), an der die Behälter (1) mit jeweils wenigstens einer Beschichtung versehbar sind, nämlich einer Basisschicht, auf der die Behälter bedruckbar sind, und/oder einer Deckschicht und/oder einer Versiegelung oder eines Coating,
**dadurch gekennzeichnet, dass**
die wenigstens eine Behandlungsposition (10) eine Beschichtungseinrichtung (12, 12a, 12b, 12c) mit mindestens einem Transferelement (14, 21) aufweist, welche zum Aufbringen eines die Beschichtung bildenden Basisschichtmaterials durch Aufwälzen oder Abrollen ausgebildet ist, wobei eine elektrische Heizeinrichtung (29) zum Beheizen bzw. Temperieren des Basisschichtmaterials vorgesehen ist.

2. Vorrichtung nach Anspruch 1, **dadurch gekennzeichnet, dass** die Beschichtungseinrichtung (12, 12a, 12b) wenigstens ein umlaufendes und eine Transferschicht (15, 22) aufweisendes Transferelement (14, 21) umfasst, auf dessen äußeren Oberfläche sich der jeweilige Behälter (1) zum Aufbringen der Beschichtung (5) oder des diese Beschichtung bildenden Basisschichtmaterials abwälzt, vorzugsweise schlupffrei oder im Wesentlichen schlupffrei abwälzt, das Transferelement (14, 21) sich auf dem jeweiligen Behälter (1) abwälzt oder sowohl Transferelement (14, 21) der jeweilige Behälter (1) sich aneinander abwälzen.

3. Vorrichtung nach Anspruch 2, **dadurch gekennzeichnet, dass** die Behälter (1) und/oder das Transferelement (14, 21) derart angeordnet und antreibbar sind, dass keine Berührung zwischen Transferelement (14, 21) und Behälter (1) erfolgt.

4. Vorrichtung nach Anspruch 3, **dadurch gekennzeichnet, dass** der lotrechte Oberflächenabstand im Bereich größer Annäherung zwischen Behälter (1) und Transferelement (14, 21) einstellbar ist.

5. Vorrichtung nach einem der vorstehenden Ansprüche, **dadurch gekennzeichnet, dass** das Transferelement (14, 21) eine bzw. die Transferschicht (15, 22) aufweist, welche für das fließfähige Beschichtungsmaterial durchlässig ist.

6. Vorrichtung nach einem der vorgenannten Ansprüche 2 bis 5, **dadurch gekennzeichnet, dass** die Transferschicht (15, 22) von einer elastischen und/oder weichen und/oder saugfähigen und/oder schwammartigen Dämpf- und Pufferschicht (23) gebildet ist oder eine solche umfasst.

7. Vorrichtung nach einem der vorhergehenden Ansprüche 2 bis 5, **dadurch gekennzeichnet, dass** das die Transferschicht (15, 22) bildende Transferelement (14, 21) mit wenigstens einem weiteren gleichartigen Transferelement (14, 21) an einem um eine Trägerachse (TA) umlaufend antreibbaren Träger (13, 20) vorgesehen ist.

8. Vorrichtung nach einem der vorhergehenden Ansprüche 2 bis 7, **dadurch gekennzeichnet, dass** die Beschichtungseinrichtung (12) eine Station (16) aufweist, an der das umlaufende Transferelement (14) zum Aufbringen des Basisschichtmaterials auf die Transferschicht (15) vorbei bewegt wird, bevor das Transferelement (15) bei seinem weiteren Umlauf eine Übergabeposition (18) erreicht, an der sich der Behälter (1) an der Transferschicht (15) abwälzt.

9. Vorrichtung nach einem der vorhergehenden Ansprüche 2 bis 8, **dadurch gekennzeichnet, dass** das Transferelement (21) im Bereich seiner Transferschicht (22) mit einer als Träger- und Verteilerschicht wirkenden porösen, eine Vielzahl von Öffnungen, beispielsweise Mikroöffnungen oder Mikroporen aufweisenden Wand (24) ausgebildet ist, über die das Basisschichtmaterial unter Druck gleichmäßig verteilt an die Transferschicht (22) gefördert wird, und zwar vorzugsweise in einer Achsrichtung radial zur Umlauf- oder Drehachse (TR) des wenigstens einen Transferelementes (14, 21) oder dessen Trägers (13, 20).

10. Vorrichtung nach Anspruch 9, **dadurch gekennzeichnet, dass** die poröse Wand (24) den Innenraum einer Versorgungs- oder Pufferkammer (25) von der Transferschicht (22) oder der diese Fläche bildenden Dämpf- und Pufferschicht (23) trennt, und dass der Innenraum der Versorgungs- oder Pufferkammer (25) über wenigstens eine Leitung (26) mit einer Quelle verbunden ist, über die das Basisschichtmaterial der Versorgungs- oder Pufferkammer (25) unter Druck zugeführt wird, wobei die Versorgungs- oder Pufferkammer (25) vorzugsweise mit wenigstens einer weiteren Leitung (27) zum Rückführen vom Basisschichtmaterial aus der Kammer an die Quelle verbunden ist.

11. Vorrichtung nach einem der vorhergehenden Ansprüche, **gekennzeichnet durch** eine Drainageeinrichtung (32, 33) zum Auffangen von überschüssigem Basisschichtmaterial aus dem Übergabebereich (18) zwischen Behälter (1) und Transferelement (21) und/oder aus der die Transferschicht (22) bildenden Dämpf- und Pufferschicht (23) und/oder aus der als Träger- und Verteilerschicht wirkenden porösen Wand (24).

12. Vorrichtung nach Anspuch 10 und insbesondere nach Anspruch 11, **gekennzeichnet dadurch, dass** die Heizeinrichtung (29) für ein Temperieren des Basisschichtmaterials in der Versorgungs- oder Pufferkammer (25) angeordnet ist.

13. Vorrichtung nach Anspuch 8 und insbesondere nach einem der Ansprüche 9 bis 12, **gekennzeichnet durch** einen Sensor (37) an der Übergabe- oder Auftragsposition (18) zur Messung der Distanz zwischen dem Behälter (1) und dem Transferelement (14, 21) oder dessen Transferschicht (15, 22) und/oder zur Messung und/oder Überwachung des die Basisschicht bildenden Auftrags auf dem jeweiligen Behälter 1.

14. Vorrichtung nach einem der vorhergehenden Ansprüche, **dadurch gekennzeichnet, dass** an einem um eine vertikale Maschinenachse (MA) umlaufend antreibbaren Rotor (9) mehrere Behandlungspositionen (10) vorgesehen sind, und dass jede Behandlungsposition (10) eine Beschichtungseinrichtung (12, 12a, 12b) aufweist.

15. Vorrichtung nach Anspuche 14, **dadurch gekennzeichnet, dass** der Rotor (9) mit einer Vielzahl weiterer Motoren (9) die Behälterbehandlungs- oder Transportstrecke (11) bildet, und dass die Behandlungspositionen (10) für das Aufbringen der Beschichtung (5) an wenigstens einem Rotor (9) und die Behandlungspositionen (10) für das Bedrucken und für ein Trocknen und/oder Vernetzen von Druckfarbe an wenigstens einem weiteren in Behältertransportrichtung (A) folgenden Rotor (9), vorzugsweise an mehreren weiteren in Behältertransportrichtung (A) folgenden Rotoren (9) ausgebildet sind.

16. Vorrichtung nach einem der vorhergehenden Ansprüche, **dadurch gekennzeichnet, dass** an oder für das Transferelement (14, 21) eine ein- oder mehrteilige, schwenk oder verfahrbare Verschlusskappe oder -kapsel vorgesehen ist.

17. Vorrichtung nach Anspruch 16 wenn von Anspruch 2 oder 5 abhängig, **dadurch gekennzeichnet, dass** die Verschlusskappe oder -kapsel in der Einsatzposition unter anderem gemeinsam mit der Transferschicht (14, 21) einen Ablaufraum oder -spalt bildet, welcher mit einem Reinigungs- und/oder Lösungsmittel, insbesondere im Kreislauf, durchströmbar ist.

18. Verfahren zum berührungslosen Bedrucken von Behältern (1) in Behandlungspositionen (10) von als Druckmodule ausgebildeten Modulen, umfassend nach dem Ink-Jet-Verfahren arbeitende Druckköpfe, von denen jeweils wenigstens einer an jeder Behandlungsposition (10) vorgesehen ist,
**dadurch gekennzeichnet, dass** durch Aufwalzen
- an den Behandlungspositionen (10) eines Moduls (7.2) eine Basisschicht (5) aufgebracht wird und/oder
- an den Behandlungspositionen (10) eines Moduls (7.7) eine abschließende Versiegelung, Lackierung oder dergleichen des Druckbildes erfolgt.

## Claims

1. Device for applying decorations (4) to containers by digital printing, with a container transport system (7.1 - 7.8), with at least one processing position (10) on the container transport system (7.1 - 7.8), at which the containers (1) can be provided with, in each case, at least one coating namely a coating on which the containers can be printed, and/or a cover coat and/or a sealing or a coating,
**characterised in that**
the at least one processing position (10) comprises a coating device (12, 12a, 12b, 12c) with at least one transfer element (14, 21), which is configured for the application of a base coat material forming the coating by rolling on, wherein an electrical heating device (29) is provided to control the heating or temperature of the base coat material.

2. Device according to claim 1, **characterised in that** the coating device (12, 12a,12b) comprises at least one circulating transfer element (14, 21) comprising a transfer coat (15, 22), on the outer surface of which the respective container (1) rolls for the application of the coating (5) or the base coat material forming this coating, preferably slippage-free or essentially slippage-free, the transfer element (14, 21) rolls on the respective container (1), or both the transfer element (14, 21) and the respective container (1) roll on each other.

3. Device according to claim 2, **characterised in that** the containers (1) and/or the transfer element (14, 21) are arranged and can be driven in such a way that no touch contact takes place between the transfer element (14, 21) and the container (1).

4. Device according to claim 3, **characterised in that** the perpendicular surface distance spacing in the area of greatest closeness between the container (1) and the transfer element (14, 21) can be adjusted.

5. Device according to any one of the preceding claims, **characterised in that** the transfer element (14, 21) and/or the transfer coat (15, 22), is permeable for the viscous coating material.

6. Device according to any one of the preceding claims 2 to 5, **characterised in that** the transfer coat (15, 22) is formed from an elastic and/or soft and/or absorbent and/or sponge-like damping and buffer coat (23) or comprises one such.

7. Device according to any one of the preceding claims 2 to 5, **characterised in that** the transfer element (14, 21) forming the transfer coat (15, 22) is provided with at least one further transfer element (14, 21) at a carrier (13, 20), which can be driven such as to circulate about a carrier axis (TA).

8. Device according to any one of the preceding claims 2 to 7, **characterised in that** the coating device (12) comprises a station (16) at which the circulating transfer element (14) is moved past in order to apply the base coat material onto the transfer coat (15), before the transfer element (15), on rotating further, reaches a transfer position (18), at which the container (1) rolls on the transfer coat (15).

9. Device according to any one of the preceding claims 2 to 8, **characterised in that** the transfer element (21) is configured in the area of its transfer coat (22) with a wall (24), taking effect as a carrier and distributor element and which is porous, comprising a plurality of openings, such as micro-openings or micropores, by means of which the base coat material is distributed uniformly under pressure onto the transfer coat (22), and, specifically, preferably in an axial direction radially to the axis of circulation or rotation (TR) (*TA?*) of the at least one transfer element (14, 21) or its carrier (13, 20).

10. Device according to claim 9, **characterised in that** the porous wall (24) separates the interior of a supply or buffer chamber (25) from the transfer coat (22) or the damping and buffer coat (23) forming this surface, and that the interior of the supply or buffer chamber (25) is connected via at least one line (26) to a source, by means of which the base coat material of the supply or buffer chamber (25) is conveyed under pressure, wherein the supply or buffer chamber (25) is preferably connected by at least one further line (27) to convey the base coat material out of the chamber to the source.

11. Device according to any one of the preceding claims 2 to 8, **characterised by** a drainage device (32, 33) for catching surplus base coat material from the transfer area (18) between the container (1) and transfer element (22) and/or from the damping and buffer coat (23) forming the transfer coat (22) and/or from the porous wall (24) taking effect as a carrier and distribution layer.

12. Device according to claim 10 and in particular according to claim 11, **characterised in that** the heating device (29) is arranged for the temperature controlling of the base coat material in the supply or buffer chamber (25).

13. Device according to claim 11 and in particular according to any one of claims 9 to 12, **characterised by** a sensor (37) at the transfer or application position (18) for measuring the distance between the container (1) and the transfer element (14, 21) or its transfer coat (15, 22) and/or for measuring and/or monitoring the application forming the base coat on the respective container 1.

14. Device according to any one of the preceding claims, **characterised in that** a plurality of processing positions (10) are provided at a rotor (9) which can be driven such as to circulate about a vertical machine axis (MA), and that each processing position (10) comprises a coating device (12, 12a, 12b).

15. Device according to claim 14, **characterised in that** the rotor (9), with a plurality of further motors (9), forms the container processing or transport section (11), and that the processing positions (10) for the application of the coating (5) are formed on at least one rotor (9) and the processing positions (10) are formed for the printing and for drying and/or cross-linking of printing ink on at least one rotor (9) following in the container transport direction (A), preferably on a plurality of further rotors (9) following in the container transport direction (A).

16. Device according to any one of the preceding claims, **characterised in that** a single-part or multi-part closure cap or capsule, which can be pivoted or moved, is provided at or for the transfer element (14, 21).

17. Device according to claim 16, if dependent on claim 2 or 5, **characterised in that** the closure cap or capsule in the position of use forms, *inter alia,* together with the transfer coat (14, 21), a run-off space or gap, through which a cleaning agent and/or solvent can flow, in particular in the circuit.

18. Method for contactless printing of containers (1) in processing positions (10) of modules, formed as print modules, comprising printing heads operating in accordance with the ink-jet process, of which at least one is provided at each processing position,
**characterised in that,** by rolling
a base coat (5) is applied at the processing positions (10) of a module (7.2), and/or a final sealing, lacquering, or the like of the print image takes place at the processing positions (10) of a module (7.7).

## Revendications

1. Dispositif servant à appliquer des éléments d'accessoirisation (4) sur des contenants par une impression numérique, comprenant un système de transport de contenant (7.1 - 7.8), comprenant au moins une position de traitement (10) au niveau du système de transport de contenant (7.1 - 7.8), au niveau de laquelle les contenants (1) peuvent être pourvus de respectivement au moins un revêtement, à savoir d'une couche de base, sur laquelle les contenants peuvent être imprimés, et/ou d'une couche de recouvrement et/ou d'un scellage ou d'une couche anti-usure,
**caractérisé en ce**
**que** la position de traitement (10) au moins au nombre de une présente un système de revêtement (12, 12a, 12b, 12c) pourvu au moins d'un élément de transfert (14, 21), qui est réalisé pour appliquer un matériau de couche de base formant le revêtement par application au rouleau ou par dévidage, sachant qu'un système de chauffage (29) électrique est prévu afin de chauffer ou de réguler la température du matériau de couche de base.

2. Dispositif selon la revendication 1, **caractérisé en ce que** le système de revêtement (12, 12a, 12b) comprend au moins un élément de transfert (14, 21) rotatif et présentant une couche de transfert (15, 22), sur la surface extérieure duquel le contenant respectif (11) roule aux fins de l'application du revêtement (5) ou du matériau de couche de base formant ledit revêtement, de préférence sans patinage ou essentiellement sans patinage, lequel élément de transfert (14, 21) roule sur le contenant (1) respectif ou l'élément de transfert (14, 21) tout comme le contenant (1) respectif roulent l'un contre l'autre.

3. Dispositif selon la revendication 2, **caractérisé en ce que** les contenants (1) et/ou l'élément de transfert (14, 21) sont disposés et peuvent être entraînés de telle manière qu'aucun contact entre l'élément de transfert (14, 21) et le contenant (1) n'a lieu.

4. Dispositif selon la revendication 3, **caractérisé en ce que** la distance superficielle perpendiculaire peut être réglée dans la plage de proximité maximale entre le contenant (1) et l'élément de transfert (14, 21).

5. Dispositif selon l'une quelconque des revendications précédentes, **caractérisé en ce que** l'élément de transfert (14, 21) présente une ou la couche de transfert (15, 22), qui est perméable au matériau de revêtement pouvant couler.

6. Dispositif selon l'une quelconque des revendications précédentes 2 à 5, **caractérisé en ce que** la couche de transfert (15, 22) est formée par une couche d'amortissement et de mise en tampon (23) élastique et/ou souple et/ou absorbante et/ou spongieuse.

7. Dispositif selon l'une quelconque des revendications précédentes 2 à 6, **caractérisé en ce que** l'élément de transfert (14, 21) formant la couche de transfert (15, 22) est prévu, avec au moins un autre élément de transfert (14, 21) du même type, au niveau d'un support (13, 20) pouvant être entraîné en rotation autour d'un axe de support (TA).

8. Dispositif selon l'une quelconque des revendications précédentes 2 à 7, **caractérisé en ce que** le système de revêtement (12) présente une station (16), au niveau de laquelle l'élément de transfert (14) rotatif est déplacé le long de la couche de transfert (15) afin d'appliquer le matériau de couche de base avant que l'élément de transfert (15) n'atteigne en poursuivant sa rotation une position de prise en charge (18), au niveau de laquelle le contenant (1) roule au niveau de la couche de transfert (15).

9. Dispositif selon l'une quelconque des revendications 2 à 8, **caractérisé en ce que** l'élément de transfert (21) est réalisé dans la zone de sa couche de transfert (22) avec une paroi (24) poreuse agissant en tant que couche de support et de répartition, présentant une pluralité d'ouvertures, par exemple des micro-ouvertures ou des micropores, par l'intermédiaire desquels le matériau de couche de base est convoyé au niveau de la couche de transfert (22) sous pression selon une répartition homogène, à savoir de préférence dans une direction axiale de manière radiale par rapport à l'axe de révolution ou de rotation (TR) de l'élément de transfert (14, 21) au moins au nombre de un ou de son support (13, 20).

10. Dispositif selon la revendication 9, **caractérisé en ce que** la paroi poreuse (24) sépare de la couche de transfert (22) ou de la couche d'amortissement et de mise en tampon (23) formant ladite face l'espace intérieur d'une chambre d'alimentation ou de mise en tampon (25), et **en ce que** l'espace intérieur de la chambre d'alimentation ou de mise en tampon (25) est relié, par l'intermédiaire d'au moins une conduite (26), à une source, par l'intermédiaire de laquelle le matériau de couche de base est amené sous pression à la chambre d'alimentation ou de mise en tampon (25), sachant que la chambre d'alimentation ou de mise en tampon (25) est reliée de préférence à au moins une autre conduite (27) servant à ramener le matériau de couche de base provenant de la chambre à la source.

11. Dispositif selon l'une quelconque des revendications précédentes, **caractérisé par** un système de drainage (32, 33) servant à collecter le matériau de couche de base en excès provenant de la zone de prise en charge (18) entre le contenant (1) et l'élément de transfert (21) et/ou provenant de la couche d'amortissement et de mise en tampon (23) formant la couche de transfert (22) et/ou provenant de la paroi (24) poreuse agissant en tant que couche de support et de répartition.

12. Dispositif selon la revendication 10, en particulier selon la revendication 11, **caractérisé en ce que** le système de chauffage (29) est disposé, en vue d'une régulation de température du matériau de couche de base, dans la chambre d'alimentation ou de mise en tampon (25).

13. Dispositif selon la revendication 8, en particulier selon l'une quelconque des revendications 9 à 12, **caractérisé par** un capteur (37) au niveau de la position de prise en charge ou d'application (18) servant à mesurer la distance entre le contenant (1) et l'élément de transfert (14, 21) ou de sa couche de transfert (15, 22) et/ou servant à mesurer et/ou à surveiller l'application, formant la couche de base, sur le contenant (1) respectif.

14. Dispositif selon l'une quelconque des revendications précédentes, **caractérisé en ce que** plusieurs positions de traitement (10) sont prévues au niveau d'un rotor (9) pouvant être entraîné en rotation autour d'un axe de machine (MA) vertical, et **en ce que** chaque position de traitement (10) présente un système de revêtement (12, 12a, 12b).

15. Dispositif selon la revendication 14, **caractérisé en ce que** le rotor (9) forme avec une pluralité d'autres moteurs (9) le parcours de traitement de contenant ou de transport (11), et **en ce que** les positions de traitement (10) sont réalisées en vue de l'application du revêtement (5) au niveau au moins d'un rotor (9), et les positions de traitement (10) en vue de l'impression et d'un séchage et/ou de la réticulation de l'encre d'impression sont réalisées au niveau au moins d'un autre rotor (9) qui suit dans la direction de transport de contenant (A), de préférence au niveau de plusieurs autres rotors (9) qui suivent dans la direction de transport de contenant (A).

16. Dispositif selon l'une quelconque des revendications précédentes, **caractérisé en ce qu'**un capuchon ou une capsule de fermeture à une ou à plusieurs parties, pouvant être pivoté(e) ou déplacé(e) est prévu(e) au niveau de l'élément de transfert (14, 21) ou pour ce dernier.

17. Dispositif selon la revendication 16, si dépendante de la revendication 2 ou 5, **caractérisé en ce que** le capuchon ou la capsule de fermeture forment, dans la position d'utilisation, entre autres conjointement avec la couche de transfert (14, 21), un espace ou une fente d'évacuation, qui peut être parcouru(e) par un agent de nettoyage et/ou un solvant, en particulier mis en circulation.

18. Procédé servant à imprimer sans contact des contenants (1) dans des positions de traitement (10) de modules réalisés sous la forme de modules d'impression, comprenant des têtes d'impression fonctionnant selon le procédé de jet d'encre, parmi lesquelles au moins une tête d'impression est prévue au niveau de chaque position de traitement (10), **caractérisé en ce que** par application au rouleau
- au niveau des positions de traitement (10) d'un module (7.2) une couche de base (5) est appliquée, et/ou
- au niveau des positions de traitement (10) d'un module (7.7), un scellage, un laquage ou similaire de l'image d'impression est effectué pour finir.
